# EUROPÄISCHE PATENTSCHRIFT

(11) **EP 1 103 325 B1**
(45) Veröffentlichungstag und Bekanntmachung des Hinweises auf die Patenterteilung: **25.08.2004**
(21) Anmeldenummer: 00123622.3
(22) Anmeldetag: 28.10.2000
(51) Int. Cl.: B22D 31/00, B22D 30/00, B22D 25/04

(54) **Verfahren und Vorrichtung zum Abreinigen gegossener Kupferanoden von anhaftenden Resten einer Kalk- und Schwerspatverkrustung**
Process and device for cleaning cast copper anodes from encrustations of lime and barite
Procédé et dispositif pour enlever les restants d'encrassement de chaux et de barite des anodes en cuivre coulées

(30) Priorität: 25.11.1999 DE 19956758; 28.03.2000 DE 10015376
(43) Veröffentlichungstag der Anmeldung: 30.05.2001
(73) Patentinhaber: SMS Demag AG, 40237 Düsseldorf (DE)
(72) Erfinder: Willems, Erich, 54570 Oberstadtfeld (DE); Leuwer, Heinz Josef, 54587 Lissendorf (DE); Trösch, Hans-Joachim, 54584 Jünkerath (DE)
(74) Vertreter: Valentin, Ekkehard, Dipl.-Ing.

(56) Entgegenhaltungen:
- DE-A- 2 309 358
- US-A- 3 976 120
- US-A- 4 807 689
- US-A- 5 064 051
- US-A- 5 600 861
- "KOMPAKTGERAET FUER DAS TROCKENEIS-STRAHLEN" GIESSEREI,DE,GIESSEREI VERLAG. DUSSELDORF, Bd. 86, Nr. 2, 15. Februar 1999 (1999-02-15), Seite 102,104 XP000803247 ISSN: 0016-9765
- AUST E ET AL: "DER ABRASIV HOCHDRUCK-WASSERSTRAHL ALS WERKZEUG ZUM GUSSPUTZEN" GIESSEREI,DE,GIESSEREI VERLAG. DUSSELDORF, Bd. 83, Nr. 20, 14. Oktober 1996 (1996-10-14), Seiten 21-27, XP000679950 ISSN: 0016-9765

## Beschreibung

Die Erfindung betrifft ein Verfahren zum Abreinigen gegossener Kupferanoden von anhaftenden Resten einer Kalk- und Schwerspatverkrustung, wobei die aus der Gießhitze noch ca. 700 bis 900 °C heißen Platten in ein längliches Wasserkühlbecken Zeingesetzt und darin bei taktweisem Transport zu einem Aushebebereich gefördert und, an diesem angekommen, mit einer Aushebeeinrichtung an eine anschließende Bündelungsvorrichtung zur weiteren Verwendung übergeben werden.

Kupferanoden werden im industriellen Produktionsablauf üblicherweise auf einem Gießkarussell erzeugt, wobei flüssiges Kupfer in entsprechend geformte Kokillen gegossen wird. Die Kokillen werden hierbei mittels einer z. B. Bariumsulfatlösung, der sogenannten "Kalkmilchschlichte", zusammengesetzt aus Kalkmilch und Schwerspat, behandelt und gegen Auswaschen sowie zu intensiven Wärmeübergang geschützt, wobei die Lösung auch als Trennmittel eingesetzt wird.

Nach dem Erstarren werden die noch ca. 700 bis 900 °C heißen Anoden vom Karussell mittels einer auf einem unmittelbar anschließenden Kühlbecken angeordneten Abhebevorrichtung in das Wasserbad des Beckens eingetaucht. Darin werden die Anoden taktweise zu einem Aushebebereich transportiert und mittels einer Aushebevorrichtung an eine anschließende Bündelungsvorrichtung weitergegeben (DE-A-2 309 358).

Im Interesse einer zügigen Weiterverarbeitung müssen dabei die Seitenflächen bzw. eine derselben, die aus dem Gießprozeß mit einer Kalkschwerspatkruste, der sogenannten "Schlichte" belegt sind, gründlich derart abgereinigt werden, daß nur noch unwesentliche Rest der Verkrustung zurückbleiben, je weniger, je besser.

Falls die Verkrustung oder Teile davon im nachgeschalteten Produktionsschritt, der Elektrolyse, nicht oder nur unvollkommen beseitigt sind, schlägt sich bei der Reinstkupfererzeugung die "Schlichte" im Elektrolyseschlamm nieder. Dieser mußte bisher dann mit äußerst großem zeitlichen und entsprechend finanziellem Aufwand aus dem Elektrolyseschlamm getrennt werden.

Hiervon ausgehend liegt der Erfindung die Aufgabe zugrunde, ein Verfahren und eine zu dessen Durchführung geeignete Vorrichtung anzugeben, mit deren Hilfe eine gründliche Abreinigung der Anoden vor dem Produktionsschritt "Elektrolyse" mit wirtschaftlichen Mitteln im Einklang mit den taktweisen Produktionsschritten der Produktionskette, insbesondere beim Gießen und Kühlen der Anoden, erreicht werden kann.

Zur Lösung der Aufgabe wird bei einem Verfahren der im Oberbegriff von Anspruch 1 genannten Art mit der Erfindung vorgeschlagen, daß die Anoden beim Durchlauf durch das Wasserkühlbecken in eine Reinigungsstation eingebracht, darin im Stillstand wenigstens eines Transporttaktes in Relativbewegungen zu einem Reinigungsmittel versetzt, dabei Reste der Schlichtekruste abgereinigt, und anschließend bei wieder einsetzendem taktweisem Transport zur Ausheberichtung am austragsseitigen Ende des Wasserkühlbeckens weitertransportiert werden.

Bei den Relativbewegungen werden bspw. die mit Schlichteteilen überzogenen Seiten einer Anode über eine Anodenplattenlänge nach oben - und im Zusammenwirken mit einem Reinigungsmittel, z.B. einer rotierenden Drahtbürste - wieder die gleiche Strecke nach unten bewegt, wobei sie zum zweitenmal vom Reinigungsmittel erfaßt, dabei gründlich von Schlichteresten befreit, und danach bei wieder einsetzendem Transporttakt weiterbewegt, wobei zugleich am Beckenende eine vorherige fertige Anode aus dem Kühlbecken ausgetragen, und am Aufgabeende eine ungereinigte, frisch gegossene Elektrode in das Becken eingesetzt wird.

Eine Ausgestaltung des Verfahrens sieht dabei vor, daß als Reinigungsmittel bevorzugt zwei Drahtbürsten verwendet werden, die mit horizontal ausgerichteten und quer zur Transportrichtung der Anoden angeordneten Rotationsachsen ausgestattet und von einem separaten Elektro- oder Hydromotor antreibbar sind.

Eine weitere Ausgestaltung des Verfahrens nach der Erfindung sieht vor, daß als Reinigungsmittel, oder als zusätzliches Reinigungshilfsmittel, Hochdruckwasserstrahlen verwendet und aus festverrohrten Düsenstöcken versprüht werden. Dabei können die Abstände zwischen Drahtbürsten bzw. Düsenstöcken und einer abzureinigenden Anodenfläche für eine optimale Reinigungswirkung nach Erfahrung bzw. Erprobung eingestellt werden. Die Abreinigung kann zugleich an beiden Flachseiten einer Anode vorgenommen werden. Das erspart Arbeitszeit und Kosten.

Eine andere Ausgestaltung des Verfahrens kann bei einer sogenannten "thermischen" Reinigung mit Trockeneisstrahlen, untermischt mit Trockeneispellets, betrieben werden, wobei infolge des Abschreckvorgangs bei der extremen Temperaturdifferenz (+ ca. 100 °C / ca. -74 °C) ein thermisch bedingtes Abplatzen von Schlichtekrusten verursacht wird. Dieses Reinigungsmedium kann aus einem oder mehreren Düsenstöcken versprüht werden.

Dabei kann das erfindungsgemäße Verfahren auch dadurch gekennzeichnet sein, daß gegenüber fest angeordneten Reinigungsmitteln wie Düsenstöcke bzw. Drahtbürsten etc. die abzureinigenden Anoden in bevorzugt vertikaler Richtung ab- und aufbewegt werden, et vice versa.

Dabei können die Anoden in bevorzugter Ausführung des Verfahrens zum Reinigungsprozeß aus dem Wasserbad ausgehoben und in hängender Position - bei einseitiger Abreinigung mit Abstützung durch einen Gegenhalter - mit dem vorgesehenen Reinigungsmittel bzw. Medium, behandelt werden.

Eine Vorrichtung zum Abreinigen gegossener Kupferanoden von anhaftenden Resten einer Schlichteverkrustung, insbesondere zur Durchführung des erfindungsgemäßen Verfahrens, umfassend eine Anodengießmaschine in Form eines Gießkarussells, mit nachgeordnetem Wasserkühlbecken in welches die mit einer z. B. Bariumsulfatlösung als Schlichte gegen Auswaschen der Gießform sowie in der Funktion eines Trennmittels behandelten, eine Schlichteverkrustung aufweisenden Anoden eingesetzt und bei dessen Durchlauf von der Schlichtekruste bzw. von deren Resten gereinigt werden, weist die im Kennzeichnungsteil von Anspruch 9 aufgeführten kennzeichnenden Merkmale auf. Weitere Ausgestaltungen der Vorrichtung sind entsprechend den Unteransprüchen vorgesehen.

Einzelheiten, zusätzliche Merkmale und Vorteile der Erfindung ergeben sich aus der nachstehenden Erläuterung eines in den Zeichnungen schematisch dargestellten Ausführungsbeispieles. Es zeigen:
- Figur 1: eine Seitenansicht eines Schnittes der Vorrichtung nach der Schnittebene 11-11 in Fig. 2,
- Figur 2: die Vorrichtung in Draufsicht,
- Figur 3: einen Schnitt der Vorrichtung gemäß der Schnittebene III-III in Fig. 2.

Die Zusammenschau der Figuren 1 bis 3 zeigt in Ansicht, Draufsicht und im Schnitt III-III eine erfindungsgemäße Ausführung einer Vorrichtung zum Abreinigen gegossener Kupferanoden 10 von anhaftenden Verunreinigungen durch eine Schlichteverkrustung aus dem Gießprozeß.

Diese ist in der Produktionskette bspw. einem Gießkarussell nachgeordnet und umfaßt ein Wasserkühlbecken 2 mit einer an seinem Aufgabeende 5 angeordneten Hubeinrichtung 22 mit Mitteln 6 zum Ergreifen von Anoden 10 bei deren Austrag aus dem Gießkarussell und zum Einschwenken sowie zum Einsetzen der Anoden 10 in das Becken 2.

Darin werden die Anoden 10 auf eine Transporteinrichtung 12, bspw. eine Transport-Laschenkette 17, abgelegt und mit dieser taktweise durch die Länge des Beckens 2 gefördert.

Etwa in der Mitte der Beckenlänge befindet sich eine mit Reinigungsmitteln 7, 7' bzw. 13, 13' ausgestattete Reinigungsstation 11, in die die Anoden 10 mit Hilfe der Transportkette 17 verbracht werden. Darin angekommen, werden die Anoden 10 im Zusammenwirken mit den Reinigungsmitteln, z.B. rotierenden Drahtbürsten 20 oder Hochdruck-Sprühdüsen an Düsenstöcken 7, 7', bevorzugt bei aussetzendem Transporttakt, gründlichst abgereinigt. Zu diesem Zweck werden die Anoden 10 beim Zusammenwirken mit den Reinigungsmitteln in vertikaler Richtung mit Hilfe von mechanischen Elementen - z.B. einem Hydraulikzylinder 14 - relativ zu feststehenden Reinigungsmitteln 13, 13'- auf- und abbewegt. Oder die Anoden werden festgehalten, und die Reinigungsmittel 13, 13' relativ zu diesen auf- und abbewegt, wie dies die Figur 1 zeigt. Für jeweils eine dieser Ausführungen hält die Reinigungsstation 11 gemäß z.B. Fig. 3 Führungen 8 und einen daran gleitbaren Schlitten 9 sowie ein Betätigungsorgan 14, z.B. einen aus- und einfahrbaren Hydraulikzylinder bereit.

Als Transportorgan im Wasserbad des Beckens 2 hat sich besonders eine Laschenkette 17 der Transporteinrichtung 12 mit je einer Umlenk- (18) und einer Antriebsstation 19 bewährt, die bestens aus der Figur 1 erkennbar sind. Und weiterhin haben sich für die Abreinigung als Reinigungsmittel 13 Walzenbürsten 20 bestens bewährt, wie dies die Figuren 1 und 3 zeigen.

Aber auch Hochdruck-Sprühdüsen mit z.B. festverrohrten Düsenstöcken 7, 7', insbesondere gemäß Darstellung in Fig. 2, sind bei Verwendung eines bevorzugten Strahlmittels bei der Anodenabreinigung sehr effektiv.

### Liste der Bezugszeichen

- 1: Aushebebereich
- 2: Wasserkühlbecken
- 3: Aushebeeinrichtung
- 4: Austragsseitiges Ende
- 5: Aufgabeende
- 6: Mittel zum Ergreifen
- 7: Düsenstock
- 8: Führungen
- 9: Schlitten
- 10: Kupferanoden
- 11: Reinigungsstation
- 12: Transporteinrichtung
- 13: Reinigungsmittel / 13'
- 14: Mittel zur Erzeugung einer Relativbewegung
- 15: Einhausung
- 16: Absaugung
- 17: Laschenkette
- 18: Umlenkstation
- 19: Antriebsstation
- 20: Walzenbürsten
- 21: Motor
- 22: Schwenkvorrichtung
- 23: Wasserüberlauf
- 24: Achse
- 25: Achse
- 26: Haken

## Patentansprüche

1. Verfahren zum Abreinigen gegossener Kupferanoden (10) von anhaftenden Resten einer Schlichteverkrustung, wobei die aus der Gießhitze noch ca. 700 bis 900 °C heißen Platten in ein längliches Wasserkühlbecken (2) eingesetzt und darin bei taktweisem Transport zu einem Aushebebereich (1) gefördert und, an diesem angekommen, mit einer Aushebeeinrichtung (3) an eine anschließende Bündelungsvorrichtung zur weiteren Verwendung übergeben werden,
**dadurch gekennzeichnet,**
**daß** die Anoden (10) beim Durchlauf durch das Wasserkühlbecken (2) in eine Reinigungsstation (11) eingebracht, darin im Stillstand wenigstens eines Transporttaktes in Relativbewegungen zu wenigstens einem Reinigungsmittel (13, 13') versetzt, dabei Reste der Schlichtekruste abgereinigt, und anschließend bei wieder einsetzendem taktweisen Transport zur Aushebeeinrichtung (3) am austragseitigen Ende (4) des Wasserkühlbeckens (2) weitertransportiert werden.

2. Verfahren nach Anspruch 1,
**dadurch gekennzeichnet,**
**daß** als Reinigungsmittel wenigstens zwei Drahtbürsten (20) verwendet werden, die mit horizontal ausgerichteten und quer zur Transportrichtung der Anoden (10) angeordneten Rotationsachsen ausgestattet und von einem separaten Elektro- bzw. Hydraulikmotor (21) antreibbar sind.

3. Verfahren nach Anspruch 1,
**dadurch gekennzeichnet,**
**daß** als Reinigungsmittel, oder als zusätzliches Reinigungshilfsmittel Hochdruckwasserstrahlen verwendet und aus festverrohrten Düsenstöcken (7, 7') versprüht werden.

4. Verfahren nach einem oder mehreren der Ansprüche 1 bis 3,
**dadurch gekennzeichnet,**
**daß** Abstände zwischen Drahtbürsten (20) bzw. Düsenstöcken (7, 7') und einer abzureinigenden Fläche einer Anode (10) für eine optimale Reinigungswirkung nach der Erfahrung eingestellt werden.

5. Verfahren nach einem oder mehreren der Ansprüche 1 bis 4,
**dadurch gekennzeichnet,**
**daß** die Abreinigung gleichzeitig an beiden Flachseiten einer Anode (10) vorgenommen wird.

6. Verfahren nach Anspruch 1,
**dadurch gekennzeichnet,**
**daß** bei einem sogenannten "thermischen" Reinigungsverfahren Trockeneisstrahlen, mit Pellets untermischt, bei Drücken von wenigstens 10 bar, aus einem fest verrohrten Düsenstock (7, 7') gegen mindestens eine zu reinigende Flachseite einer Anodenplatte (10) gesprüht werden.

7. Verfahren nach einem oder mehreren der Ansprüche 1 bis 6,
**dadurch gekennzeichnet,**
**daß** gegenüber fest angeordneten Reinigungsmitteln wie Düsenstöcke (7, 7') oder Drahtbürsten (20) etc. die abzureinigenden Anoden (10) in bevorzugt vertikaler Richtung ab- und aufbewegt werden, et vice versa.

8. Verfahren nach einem oder mehreren der Ansprüche 1 bis 7,
**dadurch gekennzeichnet,**
**daß** Anoden (10) zum Reinigungsprozeß aus dem Wasserbad ausgehoben und in hängender Position - bei einseitiger Reinigung mit Abstützung durch einen Gegenhalter - mit Reinigungsmittel, (13, 13') behandelt werden.

9. Vorrichtung zum Abreinigen gegossener Kupferanoden (10) von anhaftenden Resten einer Schlichteverkrustung, insbesondere zur Durchführung des Verfahrens nach einem der Ansprüche 1-8, umfassend eine Anodengießmaschine in Form eines Gießkarussells, mit nachgeordnetem Wasserkühlbecken (2), in welches die mit einer z. B. Bariumsulfatlösung als Schlichte gegen Auswaschen sowie als Trennmittel behandelten, eine Kalk + Schwerspatverkrustung aufweisenden Anoden (10) eingesetzt und bei dessen Durchlauf von der Schlichtekruste bzw. von deren Resten gereinigt werden, und
- eine dem Wasserkühlbecken (2) zugeordnete, an dessen Aufgabeende (5) angeordnete Schwenkeinrichtung (22) mit Mitteln (6) zum Ergreifen und Einsetzen der Anoden (10) in das Becken (2),
- eine Transporteinrichtung (12, 17) zum taktweisen Fördern von Anoden (10) durch die Länge des Beckens (2),
- eine Aushebeeinrichtung (3) am austragsseitigen Ende (4) des Beckens
**gekennzeichnet durch**
die folgenden Elemente:
- eine mit Reinigungsmitteln (7, 7'; 13, 13') ausgestattete Reinigungsstation (11), etwa im mittleren Bereich des Beckens (2) angeordnet,
- Mittel (14) zur Erzeugung einer Relativbewegung zwischen einer abzureinigenden Anode (10) und Reinigungsmitteln (7, 7'; 13, 13') an bzw. in der Reinigungsstation (11),
- eine Einhausung (15) der Reinigungsstation mit Absaugung (16) zum Anschluß an eine vorhandene Maschinenabsaugung.

10. Vorrichtung nach Anspruch 9,
**dadurch gekennzeichnet,**
**daß** die Transporteinrichtung (12) eine endlose Laschenkette (17) mit einer Umlenk- und einer Antriebsstation (18, 19) ist.

11. Vorrichtung nach Anspruch 9 oder 10,
**dadurch gekennzeichnet,**
**daß** als Reinigungsmittel mit Stahlborsten bestückte Walzenbürsten (20) an einem mittels Führungen (8) in der Reinigungsstation (11) auf- und abbewegbaren Schlitten (9) angeordnet sind.

12. Vorrichtung nach Anspruch 9 oder 10,
**dadurch gekennzeichnet,**
**daß** zusätzlich zu den Walzenbürsten (20), oder für sich allein, an dem aufund abbewegbaren Schlitten (9) Düsenstöcke (7, 7') angeordnet und für Zuführung eines Hochdruckreinigungsmediums an bewegliche Schläuche angeschlossen sind.

13. Vorrichtung nach einem oder mehreren der Ansprüche 9 bis 12,
**dadurch gekennzeichnet,**
**daß** alternativ Reinigungsmittel (13, 13') feststehend angeordnet, und abzureinigende Anoden (10) mit dem Schlitten (9) relativ zu diesem auf- und abbewegbar sind.

14. Vorrichtung nach einem oder mehreren der Ansprüche 9 bis 13,
**dadurch gekennzeichnet,**
**daß** die Reinigungsstation (11) seitlich neben dem Becken (2) auf einem Fundament angeordnet und mit einem oberen Ausleger in die Mitte des Beckens (2) einschwenkbar ausgebildet ist.

## Claims

1. A method for cleaning cast copper anodes (10) from adhering residues of a barite encrustation, wherein the plates arriving from the casting heat which still have a temperature of approximately 700 to 900 °C are placed into an oblong water cooling basin (2) and conveyed to a draft zone (1) within the water cooling basin in the form of a cyclic transport, and wherein said plates are, upon their arrival in the draft zone, transferred to a downstream bundling device for further use with the aid of a draft apparatus (3),
**characterized in that**
the anodes (10) are, while passing through the water cooling basin (2), introduced into a cleaning station (11) and set in motion relative to at least one cleaning means (13, 13') during the standstill time of a least one transport cycle, wherein residues of the barite encrustation are removed and the anodes are, upon the resumption of the cyclic transport, additionally conveyed to the draft apparatus (3) on the delivery end (4) of the water cooling basin (2).

2. The method according to Claim 1,
**characterized in that**
at least two wire brushes (20) are used as cleaning means, wherein said wire brushes have horizontally aligned axes of rotation that extend transverse to the conveying direction of the anodes (10) and can be driven by a separate electric or hydraulic motor (21).

3. The method according to Claim 1,
**characterized in that**
high-pressure water jets sprayed from permanently piped nozzle fittings (7, 7') are used as the cleaning means or as an auxiliary cleaning means.

4. The method according to at least one of Claims 1-3,
**characterized in that**
the spacing between the wire brushes (20) or the nozzle fittings (7, 7') and the surface of an anode (10) to be cleaned can be empirically adjusted in order to achieve an optimal cleaning effect.

5. The method according to at least one of Claims 1-4,
**characterized in that**
the cleaning process is carried out simultaneously on both large faces of an anode (10).

6. The method according to Claim 1,
**characterized in that**,
when carrying out a so-called "thermal" cleaning process, jets of carbon dioxide snow that is mixed with pellets are sprayed against at least one large face of an anode plate (10) to be cleaned from a permanently piped nozzle fitting (7, 7'), namely with pressures of at least 10 bar.

7. The method according to at least one of Claims 1-6,
**characterized in that**
the anodes (10) to be cleaned preferably are moved vertically upward and downward relative to rigidly arranged cleaning means, e.g., nozzle fittings (7, 7') or wire brushes (20) or the like, and vice versa.

8. The method according to at least one of Claims 1-7,
**characterized in that**
the anodes (10) are lifted out of the water bath for the cleaning process and treated with a cleaning medium (13, 13') in a suspended position-- such that one side is cleaned while the other side is supported by a holding-up device.

9. A device for cleaning cast copper anodes (10) from adhering residues of a barite encrustation, particularly for carrying out the method according to one of Claims 1-8, with an anode casting machine in the form of a rotary casting machine, with a water cooling basin (2) that is arranged downstream of the rotary casting machine, wherein the anodes (10) that contain a lime + barite encrustation resulting from a treatment, e.g., with a barium sulfate solution as a black wash against decanting and as a separating agent, are placed into this water cooling basin and cleaned from the barite encrustation or its residues during the passage through the water cooling basin,
with a swiveling device (22) that is assigned to the water cooling basin (2) and arranged on its feed end (5), wherein said swiveling device contains means (6) for taking hold of and placing the anodes (10) into the basin (2),
with a conveying device (12, 17) for the cyclic transport of anodes (10) through the length of the basin (2), and with a draft apparatus (3) on the delivery end (4) of the basin ,
**characterized in that** the following elements are provided:
- a cleaning station (11) that is equipped with cleaning means (7, 7'; 13, 13') and arranged approximately in the central region of the basin (2),
- a means (14) for realizing a relative movement between an anode (10) to be cleaned and cleaning means (7, 7'; 13, 13') on or in the cleaning station (11), and
- a cleaning station casing (15) with an exhaustion (16) designed for being connected to an existing machine suction system.

10. The device according to Claim 9,
**characterized in that**
the conveying device (12) consists of an endless plate link chain (17) with a deflection station and a driving station (18, 19).

11. The device according to Claim 9 or 10,
**characterized in that**
brush rollers (20) equipped with steel bristles are provided as the cleaning means, wherein said brush rollers are arranged on a sled (9) that can be moved upward and downward in the cleaning station (11) by means of guides (8).

12. The device according to Claim 9 or 10,
**characterized in that**
nozzle fittings (7, 7') are arranged on the vertically movable sled (9) additionally or alternatively to the brush rollers (20), wherein said nozzle fittings are connected to movable hoses that serve for supplying a high-pressure cleaning medium.

13. The device according to at least one of Claims 9-12,
**characterized in that**
the cleaning means (13, 13') alternatively are arranged in a stationary fashion, wherein the anodes (10) to be cleaned are moved upward and downward relative to the stationary cleaning means together with the sled (9).

14. The device according to at least one of Claims 9-13,
**characterized in that**
the cleaning station (11) is arranged laterally adjacent to the basin (2) on a foundation and realized such that it can be swiveled into the center of the basin (2) with the aid of an upper boom.

## Revendications

1. Procédé pour enlever des restes adhérents d'un dépôt de poteyage des anodes (10) coulées en cuivre, les plaques encore chaudes provenant de la coulée, à environ 700 à 900°C, étant placées dans un bassin de refroidissement à eau (2) longitudinal et avancées par un transport en cycle vers une zone de soulèvement (1) et transférées, lorsqu'elles sont arrivées dans celle-ci, à l'aide d'un dispositif de soulèvement (3) dans un dispositif de mise en faisceau pour l'utilisation ultérieure, **caractérisé en ce que** les anodes (10) sont introduites lors du passage dans le bassin de refroidissement à eau (2) dans un poste de nettoyage (11), dans lequel elles sont déplacées, pendant l'arrêt d'au moins un cycle de transport, avec des mouvements relatifs par rapport à au moins un moyen de nettoyage (13, 13'), les restes du dépôt de poteyage étant ainsi éliminés, puis elles sont à nouveau transportées lors du redémarrage en cycle du transport vers le dispositif de soulèvement (3) du côté sortie (4) du bassin de refroidissement à eau (2).

2. Procédé selon la revendication 1, **caractérisé en ce qu'**on utilise comme moyen de nettoyage au moins deux brosses métalliques (20) qui sont pourvues d'axes de rotation horizontaux et disposées transversalement par rapport au sens du transport des anodes (10) et qui peuvent être entraînées par un moteur (21) électrique ou hydraulique séparé.

3. Procédé selon la revendication 1, **caractérisé en ce qu'**on utilise comme moyen de nettoyage ou comme adjuvant supplémentaire de nettoyage des jets d'eau sous haute pression et qui sont pulvérisés par des coudes de porte-vent tubés fixes (7, 7').

4. Procédé selon l'une ou plusieurs des revendications 1 à 3, **caractérisé en ce que** les distances entre les brosses métalliques (20) ou les coudes de porte-vent (7, 7') et une surface à nettoyer d'une anode (10) peuvent être réglées selon l'expérience pour un effet de nettoyage optimal.

5. Procédé selon l'une ou plusieurs des revendications 1 à 4, **caractérisé en ce que** le nettoyage est réalisé simultanément sur les deux faces planes d'une anode (10).

6. Procédé selon la revendication 1, **caractérisé en ce que** dans le cas d'un procédé de nettoyage appelé "thermique", on pulvérise des jets de glace carbonique mélangée avec des pellets à des pressions d'au moins 10 bars à partir d'un coude de porte-vent (7, 7') tubé fixe contre au moins une face plane à nettoyer d'une plaque (10) d'anode.

7. Procédé selon l'une ou plusieurs des revendications 1 à 6, **caractérisé en ce que** les anodes (10) à nettoyer sont déplacées par un mouvement de va-et-vient, de préférence dans le sens vertical, par rapport aux moyens de nettoyage fixes tels que les coudes porte-vent (7, 7') ou les brosses métalliques (20) etc.

8. Procédé selon l'une ou plusieurs des revendications 1 à 7, **caractérisé en ce que** les anodes (10) sont soulevées hors du bain d'eau pour le processus de nettoyage et sont traitées en position suspendue - dans le cas d'un nettoyage d'un côté avec appui par une contre-butée - avec un moyen de nettoyage (13, 13') .

9. Dispositif pour enlever des restes adhérents d'un dépôt de poteyage d'anodes (10) coulées en cuivre, en particulier pour réaliser le procédé selon l'une quelconque des revendications 1 à 8, comprenant une machine de coulée d'anodes sous forme d'un carrousel de coulée avec un bassin de refroidissement à eau (2) disposé en aval, dans lequel on place les anodes (10) traitées avec, par exemple, une solution de sulfate de baryum comme poteyage contre l'érosion ainsi que comme agent de séparation, présentant un dépôt de chaux et de baryte, et dont on enlève le dépôt de poteyage ou ses restes lors de leur passage dans ledit bassin et un dispositif de pivotement (22) associé au bassin (2) de refroidissement à eau, disposé en l'extrémité d'introduction (5) présentant des moyens (6) pour agripper et placer les anodes (10) dans le bassin (2), un dispositif de transport (12, 17) pour le transport par cycle d'anodes (10) sur la longueur du bassin (2) et un dispositif de soulèvement (13) à l'extrémité de sortie (4) du bassin, **caractérisé par** les éléments suivants :
- un poste de nettoyage (11), disposé approximativement au centre du bassin (2), équipé de moyens de nettoyage (7, 7', 13, 13'),
- des moyens (14) pour produire un mouvement relatif entre une anode (10) à nettoyer et des moyens de nettoyage (7, 7', 13, 13') sur ou dans le poste de nettoyage (11),
- un châssis fermé (15) du poste de nettoyage avec aspiration (16) en vue d'un raccord à une aspiration de machine existante.

10. Dispositif selon la revendication 9, **caractérisé en ce que** le dispositif de transport (12) est une chaîne à articulations (17) sans fin avec un poste de déviation et un poste d'entraînement (18, 19).

11. Dispositif selon la revendication 9 ou 10, **caractérisé en ce qu'**on dispose comme moyens de nettoyage des brosses cylindriques (20) pourvues de brosses en acier disposées sur un coulisseau (9) pouvant être placé dans et enlevé du poste de nettoyage (11) au moyen de guidages (8).

12. Dispositif selon la revendication 9 ou 10, caractérisé en ce des coudes porte-vent (7, 7') sont disposés en plus des brosses cylindriques (20) ou seuls sur les coulisseaux (9) pouvant être placés dans ledit et enlevés dudit poste de nettoyage et sont raccordés à des flexibles mobiles pour l'alimentation en un agent de nettoyage sous haute pression.

13. Dispositif selon l'une ou plusieurs des revendications 9 à 12, **caractérisé en ce qu'**en variante, des moyens de nettoyage (13, 13') sont disposés de manière fixe et les anodes (10) à nettoyer peuvent être déplacées dans un mouvement de va-et-vient avec le coulisseau (9) par rapport à ceux-ci.

14. Dispositif selon l'une ou plusieurs des revendications 9 à 13, **caractérisé en ce que** le poste de nettoyage (11) est disposé latéralement à côté du bassin (2) sur une fondation et est réalisé avec un bras supérieur de manière à pouvoir être pivoté au centre du bassin (2).
